# EUROPÄISCHE PATENTSCHRIFT

(11) **EP 0 390 301 B1**
(45) Veröffentlichungstag und Bekanntmachung des Hinweises auf die Patenterteilung: **29.04.1992**
(21) Anmeldenummer: 90250083.4
(22) Anmeldetag: 28.03.1990
(51) Int. Cl.: B08B 9/02

(54) **Verfahren und Vorrichtung zur Reinigung der Innenfläche eines langgestreckten Hohlkörpers**
Cleaning method and device for the inner surface of an elongated hollow body
Méthode et dispositif de nettoyage pour la surface intérieure d'un corps creux allongé

(30) Priorität: 30.03.1989 DE 3910573
(43) Veröffentlichungstag der Anmeldung: 03.10.1990
(73) Patentinhaber: MANNESMANN Aktiengesellschaft, 40027 Düsseldorf (DE)
(72) Erfinder: Müller, Manfred, D-4000 Düsseldorf (DE); Hinz, Jürgen, Ing. (grad), D-4000 Düsseldorf 11 (DE); Steenkamp, Friedrich, D-4444 Bad Bentheim (DE)
(74) Vertreter: Meissner, Peter E., Dipl.-Ing.

(56) Entgegenhaltungen:
- DE-A- 2 607 097
- DE-A- 3 127 259
- DE-A- 3 335 467
- US-A- 2 781 905
- US-A- 3 938 535

## Beschreibung

Die Erfindung betrifft ein Verfahren zur Reinigung der Innenfläche eines langgestreckten, mit Teilchen verschmutzten Hohlkörpers gemäß dem Gattungsbegriff des Hauptanspruches sowie eine Vorrichtung zur Durchführung des Verfahrens.

Bei der Herstellung von miteinander verschraubbaren Rohren für die Erdöl- und Erdgasindustrie werden die Rohrenden mittels einer Bearbeitungsmaschine und einem entsprechenden Werkzeug mit einem Gewinde versehen. Bei diesem spanenden Bearbeitungsvorgang bleiben nach dem Schneidvorgang im Rohrinnern Schneidspäne, Zunder und loser Rost liegen. Eine der Möglichkeiten diese Schmutzteilchen zu entfernen ist, einen Preßluftstrahl auf ein offenes Ende des Rohres zu richten und die aus dem Rohr herausfliegenden Schmutzteilchen aufzufangen (DE-OS 31 27 259). Diese Art der Säuberung ist mit einer Geräusch- und Staubemission verbunden und anlagetechnisch sehr aufwendig gestaltet.

Eine andere Art der Reinigung von Hohlkörpern, insbesondere der mit einem Gewinde versehenen Rohrenden ist der US-PS 4,600,444 zu entnehmen. Bei diesem Vorschlag werden mittels rotierender Bürsten die Außen- bzw. die Innenseiten der Rohrenden gesäubert, wobei zusätzlich im Bürstenbereich der Innenbürsten radial austretende Strahlen einer Reinigungsflüssigkeit auf die zu reinigenden Innenflächen gerichtet werden. Für die Außenseite wird unabhängig von der Außenbürste die Reinigungsflüssigkeit auf die äußere Fläche des zu reinigenden Rohrabschnittes gespritzt. Die sich im Innern des Rohres sammelnde Flüssigkeit wird mittels einer an einer Dornstange angeordneten Kunststoffscheibe ausgeschoben, sobald das Rohr aus der Reinigungsvorrichtung zurückgezogen wird. Die ausgeschobene Flüssigkeit läuft auf ein Auffangblech und von da über ein Sieb in einen Vorratsbehälter. Die gesammelte Flüssigkeit wird mittels einer im Vorratsbehälter angeordneten Pumpe direkt oder aber über einen Zyklonabscheider der Reinigungsvorrichtung wieder zugeführt. Die vorgeschlagene Vorrichtung ist zum einen nicht geeignet für die Reinigung eines Hohlkörpers über dessen ganze Länge, zum anderen apparativ sehr aufwendig und des weiteren nur über einen Umbau an unterschiedliche Durchmesser der zu reinigenden Hohlkörper anpaßbar.

Eine weitere mit einer Hochdruckflüssigkeit arbeitende Anlage ist aus der DE-OS 33 35 467 bekanntgeworden. Sie besteht aus einer in Längsrichtung der Bohrung eines Maschinenteiles oder eines Rohres verschiebbaren Lanze, die am vorderen Ende eine Düsenanordnung aufweist und am anderen Ende mit einem Hochdruckmittelanschluß, mit einem Drehantrieb und einem Antrieb für den axialen Vorschub verbunden ist. Die Lanze, der Drehantrieb, der axiale Antrieb sowie die Drehdurchführung bilden dabei eine bauliche Einheit, die mittels Träger auf dem Schlitten einer Werkzeugmaschine anordenbar ist. Diese Vorrichtung ht den Nachteil, daß sie zur Reinigung langgestreckter Bohrungen bzw. Rohre axial verschoben werden muß und damit der gesamte Antrieb und auch die Drehdurchführung ebenfalls verschoben werden müssen. Dazu sind aufwendige Schlittenführungen und Kabelschlepper erforderlich. Außerdem ist diese Vorrichtung nur in aufwendiger Weise an unterschiedliche Abmessungen und Längen der zu reinigenden Hohlkörper anpaßbar.

Eine mehr anpassungsfähige Anlage, die ebenfalls nach dem Prinzip der Hochdruckreinigung arbeitet, ist der US-PS 3,938,535 entnehmbar. Diese weist eine in der Höhe und seitlich verschiebbare Führungs- und Haltevorrichtung auf, in der eine in axialer Richtung verschiebbare Lanze angeordnet ist. Die Lanze ist an ihrem rückwärtigen Ende mit einem Hochdruckschlauch verbunden und wird über an einem Gabelbaum herabhängende Ketten an mindestens 2 Stellen abgefangen. Die Spitze der Lanze weist eine nach vorn gerichtete axial liegende Bohrung und zusätzlich im Abstand dazu über den Umfang verteilt schräg nach hinten weisende Öffnungen auf, so daß eine Rotation der Lanze nicht erforderlich ist. Um den aus dem vorderen Ende des Hohlkörpers herausschießenden Wasserstrahl abzufangen, ist für jeden zu strahlenden Hohlkörper, insbesondere bei Rohrbündelreinigungen eine separate Abdichtvorrichtung erforderlich. Die mit der axialen Verschiebung der Lanze erforderlichen Nachschleppeinrichtungen sind ebenfalls sehr aufwendig und nehmen viel Platz in Anspruch.

Aufgabe der Erfindung ist es, ein Verfahren zum Reinigen der Innenfläche langgestreckter, mit Teilchen verschmutzter Hohlkörper anzugeben, mit dem die geschilderten Nachteile vermieden werden können und das bei vollautomatischer Arbeitsweise mit nur geringem konstruktiven Aufwand eine vollständige Reinigung der gesamten Innenfläche des Hohlkörpers ermöglicht.

Diese Aufgabe wird mit den im kennzeichnenden Teil der Ansprüche 1 und 2 angegebenen Merkmalen gelöst. Weiterbildende Maßnahmen sind in den Unteransprüchen festgelegt.

Bei dem erfindungsgemäßen Verfahren wird die bisherige Beseitigung der im Innern des Rohres liegenden Schmutzteilchen mittels eines Preßluftstrahles durch eine Flüssigkeitsspülung ersetzt. Dieses Verfahren hat den großen Vorteil, daß die störende Lärm- und Staubbelästigung entfällt und durch das kontrollierte Abführen der Schmutzteilchen eine Verschmutzung der umliegenden Betriebsbereiche vermieden wird. Außerdem ist das Verfahren so ausgelegt, daß das verschmutzt aus dem Hohlkörper herauslaufende Spritzwasser gereinigt der Strahlseite wieder zugeführt wird. Die vollständige Reinigung der Innenfläche wird dadurch erreicht, daß der austretende Flüssigkeitsstrahl in Form einer kreisenden Bewegung auf die Innenfläche des Hohlkörpers gerichtet ist. Während des Spülprozesses wird der Radius dieser Kreisbewegung fortlaufend so geändert, daß der Innenflächenbereich am Anfang des Rohres mit einem entsprechend großen Radius und weiter fortschreitend die nachfolgenden Innenflächenbereiche mit einem immer kleiner werdenden Radius des kreisenden Flüssigkeitsstrahles bespritzt werden. Damit der ungestörte Abfluß des sich im Grund des Hohlkörpers sammelnden Spritzwassers gewährleistet ist, wird der Hohlkörper während des Spülprozesses in Längsrichtung leicht geneigt, wobei dieser Neigungswinkel im Bereich zwischen 2 - 4 Grad liegt. Die Spüldauer ist abhängig von der Abmessung, d. h. Innendurchmesser und Länge des Hohlkörpers und liegt zwischen 15 - 30 Sekunden. Sie ist über ein ein Ventil betätigendes Zeitrelais einstellbar.

Die Einrichtung zur Durchführung des Verfahrens ist gekennzeichnet durch eine den Hohlkörper aufnehmende Halterung, die als eine langgestreckte, geschlossene Rinne ausgebildet ist. Die Längserstreckung dieser Rinne wird so gewählt, daß sie mindestens gleich oder etwas größer ist als der längste zu reinigende Hohlkörper. Um die Rinne und damit auch den auf ihr liegenden Hohlkörper während des Spülprozesses neigen zu können, ist sie auf einem in der Mitte gelagerten Kipptisch angeordnet. Am Ende des Kipptisches ist ein Hebel angeordnet, der mit einem Ende mit dem Kipptisch und mit dem anderen Ende über einen Kniehebel mit der Kolbenstange eines hydraulischen Zylinders angelenkt verbunden ist, während das Kniehebelgelenk sich auf dem Fundament abstützt. Durch Betätigung des Kolbens wird über den Kniehebel der Kipptisch und die auf ihm gelagerte Rinne abgesenkt, so daß damit die gewünschte Schieflage eingestellt werden kann.

Das aus dem Hohlkörper herauslaufende mit Schmutzteilchen versetzte Spritzwasser wird über die Rinne kontrolliert abgeführt und läuft anschließend in ein Absatzbecken. In diesem Becken werden mittels eines Siebbehälters die Schmutzteilchen vom Schmutzwasser getrennt und das gereinigte Wasser wird über eine Pumpe der Spritzstelle wieder zugeführt. Damit wird der Wasserverbrauch gering gehalten, da nur die am Hohlkörper anhaftenden Wassertropfen ausgetragen werden.

Die Strahldüse, z. B. in Form einer Feuerwehrspritze ist mit einer rückwärtigen stabförmigen Verlängerung des Strahldüsenkörpers auf einem in der Höhe und in axialer Richtung verfahrbaren Tisch gelagert. Damit kann die Spritzvorrichtung vor das offene Ende des Hohlkörpers geschoben und die Mündung je nach Querschnittsgröße des Hohlkörpers auf die entsprechende Höhe eingestellt werden. Die kreisende Bewegung des Flüssigkeitsstrahles wird dadurch erreicht, daß die stabförmige Verlängerung gelenkig gelagert ist und am Ende mit einem Kurbeltrieb verbunden ist. Damit der Radius der kreisenden Bewegung des Flussigkeitsstrahles während des Spülprozesses verändert werden kann, ist auf der Unterseite des Lagers eine Mutter befestigt, in die eine mit einem Stellmotor verbundene Spindel eingreift. Damit wird der Abstand des Lagers zum Kurbeltrieb verändert, so daß sich bei kurzem Abstand ein großer Radius, bei langem Abstand ein kleinerer Radius ergibt. Der Vorteil dieser Anordnung ist darin zu sehen, daß man zu Beginn des Spülprozesses den Spülstrahl auf den Innenflächenbereich unmittelbar am Anfang des Rohres einstellt und dann weiter fortschreitend die Radien immer kleiner macht, so daß der Strahl immer tiefer in das Rohrinnere eindringt.

Bei der Reinigung im Durchmesser großer Hohlkörper kann nicht ausgeschlossen werden, daß trotz der Rinnenform der den Hohlkörper aufnehmenden Halterung einige Schmutzteilchen über den Rinnenrand hinweg nach unten fallen. Dies ist deshalb möglich, weil im Sinne einer kompakten Konstruktion die Rinnenabmessung nur ganz knapp im Hinblick auf den im Durchmesser größten zu reinigenden Hohlkörper ausgelegt wird. Um trotzdem den Flurbereich sauber zu halten, wird weiterbildend vorgeschlagen, unterhalb des Rinnenbereiches eine Auffangwanne anzuordnen, die einen entlang der Längsachse geführten Kanal aufweist. Um diesen Kanal ausspritzen zu können, wird außerdem vorgeschlagen, an der druckführenden Leitung eine mit einem ansteuerbaren Ventil versehenen Abzweig anzuordnen. Dieser Abzweig ist mit einer am Kanalgrund der Auffangwanne angeordneten stationären Strahldüse verbunden. Nach Beendigung des Spülprozesses des Hohlkörpers wird das Ventil umgesteuert und der Kanal der Auffangwanne mittels der stationären Strahldüse freigespritzt. Das von der Auffangwanne abfließende Wasser wird zusammen mit dem aus dem Hohlkörper herausfließenden Spritzwasser im Absatzbecken gesammelt, gereinigt und der Strahlseite wieder zugeführt.

Für das angestrebte Ziel einer automatisch arbeitenden Spüleinrichtung wird die Spülrinne auf dem Kipptisch nach beiden Seiten schwenkbar gelagert. Damit ist es möglich, daß der zu spülende Hohlkörper von der Bearbeitungsmaschine über einen schräg geneigten Ablaufrost auf die geschwenkte Rinne zurollt und nach dem Schwenken der Rinne in die Mittellage und nach Schrägstellung der Rinne in Längsrichtung der Hohlkörper sich in Spülposition befindet. Nach Beendigung des Spülprozesses wird die Rinne zuerst in die Horizontallage abgesenkt und anschließend nach der anderen Seite geschwenkt und der gereinigte Hohlkörper kann der nächsten Bearbeitungsstation zurollen. Damit eine unterschiedliche Längsposition der auf die Rinne eingerollten und zu reinigenden Hohlkörper in bezug auf das Spülen ausgeglichen werden kann, ist an dem verfahrbaren Tisch der Spüleinrichtung ein Kragarm mit einem Anschlag angeordnet. Dieser Anschlag erstreckt sich bis in den unteren Bereich der Stirnseite des auf der Rinne liegenden Hohlkörpers und steht mit seiner Anschlagseite etwas der Mündung der Strahldüse vor. Damit wird sichergestellt, daß die Mündung der Strahldüse immer auf den gleich einmal gewählten Abstand zur Stirnfläche des Hohlkörpers gefahren wird.

In der Zeichnung wird anhand eines Ausführungsbeispieles die erfindungsgemäße Einrichtung näher erläutert. Es zeigen:
Fig. 1 eine Längsansicht der erfindungsgemäßen Einrichtung mit angedeutetem Spritzteil
Fig. 2 einen Schnitt entlang der Linie A-A in Fig. 1
Fig. 3 einen Längsschnitt des Spritzdüsenbockes
Fig. 4 einen Schnitt entlang der Linie B-B in Fig. 3

Figur 1 zeigt eine Längsansicht der erfindungsgemäßen Einrichtung mit nur einem angedeuteten Spritzteil, der in Figur 3 in allen Einzelheiten dargestellt ist. Das zu reinigende Rohr 1 ist auf einer langgestreckten geschlossenen Rinne 3 gelagert, die in Höhe eines Absetzbeckens 4 endet. In diesem Absetzbecken 4 befindet sich ein Siebbehälter 5, in dem die aus dem Rohr 1 herausfließende mit Teilchen verschmutzte Flüssigkeit 6 - hier symbolhaft gestrichelt dargestellt - aufgefangen und die Teilchen von der Flüssigkeit getrennt werden. Auf die Darstellung der Pumpe zur Rückführung der gereinigten Flüssigkeit wurde hier verzichtet. In dem Siebbehälter 5 wird auch die von der Auffangwanne 7 abfließende verschmutzte Flüssigkeit 50 gesammelt. Die schwenkbare Rinne 3 ist auf einem Kipptisch 8 angeordnet, der in der Mitte wie eine Wippe gelagert 9 ist. An einem Ende des Kipptisches 8 ist ein Kniehebelgelenk 10 angeordnet, das mit einem Stellzylinder 11 verbunden ist. Mittels dieser Elemente 10,11 wird der Kipptisch 8 und damit die auf ihr lagernde Rinne 3 zusammen mit dem Rohr 1 in eine Schieflage gebracht, so daß die über die Strahldüse 12 eingespritzte Flüssigkeit ungehindert aus dem Rohr 1 ablaufen kann.

Figur 2 zeigt einen Schnitt entlang der Linie A-A in Figur 1. Die mit einer ausgezogenen Linie dargestellten Rohre 1,2 liegen in Strahlposition, wobei die schwenkbare Rinne 3 eine Mittelstellung einnimmt. Die zwei in der Abmessung unterschiedlich dargestellten Rohre 1,2 sollen das größte 1 bzw. das kleinste 2 zu reinigende Rohr symbolisieren. Nach Beendigung der Reinigung wird die Rinne 3 nach rechts geschwenkt und nimmt dann die gestrichelt dargestellte Position 3˝ ein. In dieser Stellung 3˝ kann das Rohr 1 bzw. 2 von der Rinne 3 abrollen und über den anschließenden Ablaufrost 13 der nächsten Bearbeitungsstation zugeführt werden. Nach Abrollen des Rohres 1 bzw. 2 schwenkt die Rinne 3 über die Mittelstellung nach links in die strichpunktierte Position 3′. Die an der linken Seite der Rinne 3 angeordnete Stoppnase 14 schwenkt dann unter die Oberkante des Zulaufrostes 15, so daß das nächste aufgelaufene Rohr 1′ bzw. 2′ hier strichpunktiert dargestellt, auf die Rinne 3 rollen kann. Anschließend schwenkt die Rinne 3 wieder nach rechts in die Mittelstellung und das Rohr 1 bzw. 2 liegt dann in Spülposition. Die dann oberhalb der Oberkante des Zulaufrostes liegende Stoppnase 14 verhindert ein Anschlagen des nächsten zu laufenden Rohres an das in Spülposition befindliche Rohr 1 bzw. 2. Die Schwenkbewegung der Rinne 3 erfolgt mittels eines Stellzylinders 16, der gelenkig mit einem an der Unterseite der Rinne 3 angeordneten Stegblech 17 verbunden ist. Die Rinne 3 stützt sich mit einem ebenfalls an der Unterseite angeordneten Blech 18 über ein Gelenk 20 auf der Rahmenkonstruktion 19 des Kipptisches 8 ab. Die auf der Unterseite der Spülvorrichtung angeordnete Auffangwanne 7 weist in der Mitte einen Kanal 43 auf, der nach Beendigung des Spülvorganges freigespritzt wird. Durch die Anordnung der Auffangwanne 7 wird sichergestellt, daß die hin und wieder über die Ränder der Rinne 3 schwappenden Teilchen ebenfalls geführt weggespült werden.

Figur 3 zeigt in einem Längsschnitt die Einzelheiten des Spritzdüsenbockes. Die Spritzdüse 12, hier in Form einer üblichen Feuerwehrspritze, ist an einem als Zuführung ausgebildeten Spritzkörper 21 angeflanscht, der wiederum mit einer stabförmigen Verlängerung 22 verbunden ist. Diese Verlängerung 22 stützt sich in einem ein Kugelgelenk 23 aufweisenden Lagerbock 24 ab und ist am Ende mit einem Kurbeltrieb 25 verbunden. Durch den Kurbeltrieb 25 wird die Spritzdüse 12 in eine kreisende Bewegung versetzt, so daß die gesamte Innenumfangsfläche des Rohres 1 ausgespritzt wird. Die Größe der kreisenden Bewegung wird durch den Abstand des Lagersbockes 24 vom Kurbeltrieb 25 bestimmt. Dieser Abstand kann vergrößert oder verkleinert werden, hier dargestellt durch den Pfeil 47, mittels einer an der Unterseite des Lagerbockes 24 angeordneten Mutter 26, in die eine von einem Stellmotor 27 angetriebene Spindel 28 eingreift. Die Anpassung der Position der Spritzdüse 12 an den jeweiligen Durchmesser des zu reinigenden Rohres 1 erfolgt über eine Höhenverstellung des Aufnahmetisches 29, hier dargestellt durch den Pfeil 46, bestehend aus drei Hubspindeln 30,30′ ,31 und zwei Führungsstangen 45,45′ sowie einer Stellspindel 32, die mit einem Handrad 33 verbunden ist. Der Aufnahmetisch 29 ist in Längsrichtung verschiebbar, wie durch den Pfeil 34 angedeutet. Die Verschiebung erfolgt mittels eines Stellzylinders 35, der am Ende mit einer kragarmartigen Verlängerung 36 des Aufnahmetisches 29 verbunden ist. Am Ende dieser Verlängerung 36 ist ein Anschlag 37 angeordnet, der sich bis an den unteren Stirnbereich des zu reinigenden Rohres 1 erstreckt. Durch die miteinander gekoppelte Verschiebung 34 des Aufnahmetisches 29 und des Anschlages 37 wird erreicht, daß der Abstand der Mündung 49 der Spritzdüse 12 von der Stirnseite des Rohres 1 immer gleich ist. Dabei steht die Anschlagseite 48 des Anschlages 37 immer etwas der Mündung 49 der Spritzdüse 12 vor. Von der Druckzuführungsleitung 38 zweigt eine Leitung 39 ab, an deren Ende eine stationäre Spritzdüse 40 angeordnet ist, wobei an der Abzweigstelle 41 ein ansteuerbares Ventil 42 angeordnet ist. Dieses Ventil 42 ist mit einem hier nicht dargestellten Zeitrelais verbunden, mit dem die Dauer des Spritzvorganges einstellbar ist. Nach Beendigung der Reinigung des Rohres 1 schaltet das Ventil 42 auf die abzweigende Leitung 39 um und mit dem aus der stationären Düse 40 austretenden Flüssigkeitsstrahl wird der in Figur 2 dargestellte Kanal 43 der Auffangrinne 7 freigespritzt.

Figur 4 zeigt einen Schnitt entlang der Linie B-B in Figur 3. In dieser Darstellung kann man zum einen die Gleitführung des Lagerbockes 24 auf dem Aufnahmetisch 29 und zum anderen die Gleitführung des Aufnahmetisches 29 auf den Stützböcken 44,44′ erkennen. Zum kippsicheren Heben des Aufnahmetisches 29 sind außer den drei Hubspindeln 30,30′,31 noch zwei Führungsstangen 45,45′ angeordnet.

## Patentansprüche

1. Verfahren zur Reinigung der Innenfläche eines langgestreckten, mit Teilchen verschmutzten Hohlkörpers, bei dem ein aus einer Düse austretender freier Strahl eines unter Druck stehenden Fluids auf die Innenfläche in Form einer kreisenden Bewegung gerichtet wird und die auf dem Grund des Hohlkörpers sich sammelnde Flüssigkeit mitsamt den Teilchen an dem, der Strahlseite entgegengesetzten Ende aus dem Hohlkörper herausläuft,
**dadurch gekennzeichnet,** daß der austretende Strahl auf das offene Ende des während des Spülprozesses in Längsrichtung geneigten Hohlkörpers in Form der kreisenden Bewegung gerichtet wird, wobei der Radius der kreisenden Bewegung des Flüssigkeitsstrahles beginnend am Anfang des Hohlkörpers während des Spülprozesses fortlaufend kleiner wird und der Abstand der Austrittsstelle des Strahles zum offenen Ende des Hohlkörpers auf einen vorgegebenen Wert eingestellt wird.

2. Einrichtung zur Durchführung des Verfahrens nach Anspruch 1, bestehend aus einer den Hohlkörper aufnehmenden Halterung und einer auf einer in der Höhe verfahrbaren Führungs- und Haltevorrichtung angeordneten Strahldüse, die mit einer druckführenden Leitung verbunden ist, **dadurch gekennzeichnet,**
daß die den Hohlkörper (1,2) aufnehmende Halterung als eine langgestreckte geschlossene Rinne (3), deren Längserstreckung mindestens gleich oder größer ist als der längste zu reinigende Hohlkörper (1,2) ausgebildet und auf einem in der Mitte gelagerten Kipptisch (8) angeordnet ist, daß die Strahldüse (12) mit einem als Zuführung ausgebildeten Rohrstück (21) verbunden ist, das wiederum im Form einer rückwärtigen Verlängerung mit einem stabförmigen Halteelement (22) fest verbunden ist und das Halteelement (22) auf einem in axialer Richtung verstellbaren Tisch (29) gelenkig gelagert und das Ende des Halteelementes (22) mit einem Kurbeltrieb (25) verbunden und der Lagerbock (24) auf dem Tisch (29) in axialer Richtung verschiebbar angeordnet ist.

3. Einrichtung nach Anspruch 2,
**dadurch gekennzeichnet,** daß der verschiebbare Lagerbock (24) ein Kugelgelenk, (23) und eine auf der Unterseite angeordnete Mutter (26) aufweist, in die eine mit einem Stellmotor (27) verbundene Spindel (28) eingreift.

4. Einrichtung nach Anspruch 2,
**dadurch gekennzeichnet,** daß die Rinne (3) auf dem Kipptisch (28) gelenkig (20) gelagert und um ihre Längsachse nach beiden Seiten schwenkbar ist.

5 . Einrichtung nach Anspruch 2,
**dadurch gekennzeichnet,** daß in Flurhöhe unterhalb der Spülvorrichtung eine Auffangwanne (7) angeordnet ist, die in Bezug auf Länge und Breite die Ausdehnung der Rinne (3) übersteigt.

6. Einrichtung nach den Ansprüchen 2 und 5,
**dadurch gekennzeichnet,** daß die druckführende Leitung (38) im Bereich der Spritzdüsenanordnung einen mit einem ansteuerbaren Ventil (42) versehenen Abzweig (41) aufweist und die abzweigende Leitung (39) mit einer am Grund (43) der Auffangwanne (7) angeordneten stationären Strahldüse (40) verbunden ist.

7. Einrichtung nach Anspruch 2,
**dadurch gekennzeichnet,** daß der verfahrbare Tisch (29) einen in Strahlrichtung hervorstehenden Kragarm (36) aufweist, an dem ein bis in den unteren Bereich der Stirnfläche des Hohlkörpers (1,2) sich erstreckender Anschlag (37) angeordnet ist, dessen dem Hohlkörper zugewandte Anschlagseite (48) der Mündung (49) der Strahldüse (12) vorsteht.

## Claims

1. Method for cleaning the inner surface of an elongate hollow body which is fouled with particles, in which a free jet, which emerges from a nozzle, of a liquid under pressure is directed at the inner surface in the form of a circulating movement, and the liquid accumulating on the bottom of the hollow body runs out of the latter together with the particles at the end which is opposite the jet side,
characterised in that the emerging jet is directed at the open end of the hollow body, which is inclined in the longitudinal direction during the flushing process, in the form of a circulating movement, the radius of the circulating movement of the liquid jet becoming continuously smaller during the flushing process from the beginning of the hollow body, and the spacing of the exit point of the jet from the open end of the hollow body being set to a predetermined value.

2. Device for carrying out the method according to claim 1, consisting of a support, which holds the hollow body, and a jet nozzle, which is arranged on a vertically mobile guide and holding device and which is connected to a pressure feed line,
characterised in that the support which holds the hollow body (1, 2) is formed as an elongate closed conduit (3), the longitudinal extent of which is at least equal to or greater than the longest hollow body (1, 2) to be cleaned and which is arranged on a tilting table (8) which is mounted in the centre, that the jet nozzle (12) is connected to a pipe length (21), which is formed as a feed line and which is in turn firmly connected in the form of a rear extension to a rod-shaped holding element (22), the holding element (22) is hinge-mounted on a table (29), which can be adjusted in the axial direction, the end of the holding element (22) is connected to a crank mechanism (25), and the bearing block (24) is arranged on the table (29) such that it can be displaced in the axial direction.

3. Device according to claim 2,
characterised in that the displaceable bearing block (24) comprises a ball joint (23) and a nut (26), which is arranged on the underside and in which a spindle (28), which is connected to a servomotor (27), engages.

4. Device according to claim 2,
characterised in that the conduit (3) is hinge-mounted (20) on the tilting table (28) and can be pivoted to both sides about its longitudinal axis.

5. Device according to claim 2,
characterised in that a collecting trough (7) is arranged at floor level below the flushing device and exceeds the dimensions of the conduit (3) with respect to length and width.

6. Device according to claims 2 and 5,
characterised in that the pressure feed line (38) comprises a branch (41), which is provided with a controllable valve (42), and the branching line (39) is connected to a stationary jet nozzle (40), which is arranged at the bottom (43) of the collecting trough (7).

7. Device according to claim 2,
characterised in that the mobile table (29) comprises a cantilever (36) which projects in the direction of the jet and on which a stop (37), which extends as far as the lower area of the front end of the hollow body (1, 2), is arranged, the side (48) of the stop which faces the hollow body projecting beyond the tip (49) of the jet nozzle (12).

## Revendications

1. Procédé pour nettoyer la surface interne d'un corps creux allongé, encrassé de particules, dans lequel un jet libre, sortant d'une buse, d'un fluide sous pression est dirigé sur la surface interne sous forme d'un mouvement circulaire, et le liquide collecté au fond du corps creux avec les particules sort du corps creux à l'extrémité opposée au côté du jet,
caractérisé en ce que le jet sortant est dirigé sur l'extrémité ouverte du corps creux, incliné en direction longitudinale pendant le processus de nettoyage, sous forme dudit mouvement circulaire, le rayon du mouvement circulaire du jet de liquide, commençant au début du corps creux, diminuant continuellement pendant le processus de nettoyage, et la distance du point de sortie du jet par rapport à l'extrémité ouverte:du corps creux étant réglée à une valeur prédéfinie.

2 - Dispositif pour la mise en oeuvre du procédé selon la revendication 1, comportant une fixation recevant le corps creux et une buse à jet, agencée sur un dispositif de maintien et de guidage déplaçable en hauteur, qui est reliée à un conduit conduisant la pression,
caractérisé en ce que la fixation recevant le corps creux (1,2) est réalisée en tant que goulotte fermée allongée (3), dont l'étendue longitudinale est au moins égale ou supérieure au plus long corps creux (1,2) à nettoyer, et est agencée sur une table basculante (8) montée au milieu, en ce que la buse (12) est reliée à une pièce tubulaire (21), réalisée en tant qu'alimentation, qui, à son tour, est solidaire d'un élément de maintien (22) sous forme de barre, constituant un prolongement arrière, et l'élément de maintien (22) est articulé sur une table (29) réglable en direction axiale, et l'extrémité de l'élément de maintien (22) est reliée à un mécanisme à bielle et manivelle (25), et le palier (24) est agencé, de façon mobile en direction axiale, sur la table ' (29).

3. Dispositif selon la revendication 2,
caractérisé en ce que le palier mobile (24) présente une rotule (23) et un écrou (26) agencé sur le dessous, dans lequel s'engage un axe (28) relié à un moteur (27).

4. Dispositif selon la revendication 2,
caractérisé en ce que la goulotte (3) est articulée en (20) sur la table basculante (8), et peut pivoter, autour de son axe longitudinal, des deux côtés.

5. Dispositif selon la revendication 2,
caractérisé en ce que, à hauteur du sol au-dessous du dispositif de nettoyage, est agencée une cuve de réception (7), qui, en ce qui concerne sa longueur et sa largeur, dépasse l'étendue de la goulotte (3).

6. Dispositif selon les revendications 2 et 5,
caractérisé en ce que le conduit de pression (38) présente, dans la zone de l'agencement de la buse, une dérivation (41) munie d'une soupape commandable (42), et le conduit de dérivation (39) est relié à une buse fixe (40) agencée au fond (43) de la cuve de réception (7).

7. Dispositif selon la revendication 2,
caractérisé en ce que la table mobile (29) présente un bras en porte-à-faux (36) faisant saillie dans la direction du jet, sur lequel est agencée une butée (37) s'étendant jusque dans la zone inférieure de la face frontale du corps creux (1,2), dont le côté de butée (48) proche du corps creux dépasse l'embouchure (49) de la buse (12).
